# FASCICULE DE BREVET EUROPEEN

(11) **EP 0 443 933 B1**
(45) Date de publication et mention de la délivrance du brevet: **02.11.1995**
(21) Numéro de dépôt: 91400430.4
(22) Date de dépôt: 19.02.1991
(51) Int. Cl.: H04H 1/00

(54) **Procédé pour l'insertion de messages sonores dans un programme diffusé localement**
Verfahren zur Einfügung von Tonmeldungen in Lokalrundfunksendungen
Method for the insertion of sound messages in locally broadcast programmes

(30) Priorité: 21.02.1990 FR 9002145
(43) Date de publication de la demande: 28.08.1991
(73) Titulaire: AAVS ARCOMIS GROUPE AVS, SARL, 93100 Montreuil sous Bois (FR)
(72) Inventeur: Desmedt, Francis, F-59300 Valenciennes (FR); Leblanc, Francis, F-59200 Tourcoing (FR); Lapalus, Jean-François, F-59650 Villeneuve d'Ascq (FR)
(74) Mandataire: Joly, Jean-Jacques

(56) Documents cités:
- GB-A- 1 514 941
- GB-A- 2 163 628
- GB-A- 2 195 868
- PATENT ABSTRACTS OF JAPAN, vol. 8, no. 149 (E-255)[1586], 12 juillet 1984 & JP-A-59 54 342

## Description

La présente invention concerne un procédé pour l'insertion de messages sonores dans un programme diffusé localement.

Une application particulière, mais non exclusive, de l'invention est l'insertion de messages à des instants prédéterminés dans un programme général de radio-diffusion. Il s'agit par exemple de messages publicitaires ou d'informations à insérer dans un programme général retransmis par un ré-émetteur local, ou dans un programme diffusé en un lieu public ou sur un lieu de travail.

Le but visé par l'invention est de permettre la réalisation de cette insertion de façon automatique, c'est-à-dire sans nécessiter de personnel au centre de diffusion local.

Ce but est atteint, conformément à l'invention, grâce à un procédé qui comprend les étapes suivantes :
- conversion sous forme numérique, en un site central, d'un message sonore devant être inséré à un instant déterminé dans un programme diffusé par un centre de diffusion local,
- stockage sous forme numérique, au niveau du site central, des messages à transmettre,
- transmission du message sous forme numérique en utilisant un réseau de communication numérique entre le site central et le centre de diffusion local,
- stockage sous forme numérique, au niveau du centre de diffusion local, du message reçu, et
- conversion sous forme analogique, au centre de diffusion local, à l'instant déterminé, du message numérique reçu et insertion du message dans le programme diffusé localement.

Le procédé peut comprendre une étape de détection d'un signal horaire pour commander la lecture, la conversion sous forme analogique et l'insertion du message à l'instant déterminé par le signal horaire.

L'invention sera mieux comprise à la lecture de la description faite ci-après, à titre indicatif mais non limitatif, en référence aux dessins annexés sur lesquels :
- la figure 1 est un schéma illustrant les constituants d'un réseau propre à mettre en oeuvre le procédé conforme à l'invention dans une application particulière de celle-ci,
- les figures 2A à 2D sont des ordinogrammes des programmes utilisés dans l'exécution du procédé.

Un mode de réalisation de l'invention sera décrit ci-après dans le cadre d'une application particulière consistant dans l'insertion de messages dans un programme de radio-diffusion qui est rediffusé localement.

Il existe des programmes de radio-diffusion qui couvrent un territoire étendu en utilisant un satellite servant de relais entre un émetteur central et des ré-émetteurs implantés dans des centres de diffusion locaux. Dans chaque zone géographique couverte par un ré-émetteur local, il est intéressant d'insérer, dans le programme général retransmis par satellite, des messages n'intéressant que les auditeurs de la zone géographique considérée, par exemple des messages publicitaires pour des entreprises ou des événements locaux ou des messages d'informations locales.

Pour des raisons évidentes d'économie en personnel et en matériel, la réalisation des messages locaux est assurée dans un site central, qui peut ou non être celui de l'émetteur central. Actuellement, les messages, enregistrés sur bandes magnétiques, sont acheminés aux différents centres de diffusion locaux. L'insertion des messages enregistrés dans le programme général est réalisée par un opérateur qui, à des instants déterminés, commande l'interruption du programme général et la diffusion de ces messages par le ré-émetteur local.

L'insertion des messages peut être effectuée en réponse à la détection d'un signal spécifique émis par l'émetteur central et retransmis par le satellite. Il est alors nécessaire que l'opérateur, dans chaque centre de diffusion local, soit très attentif à la détection de ce signal.

Le procédé selon l'invention permet une insertion automatique des messages dans le programme diffusé localement.

La figure 1 illustre très schématiquement un réseau de radio-diffusion avec un émetteur central 10 dont les signaux sont retransmis par un satellite 12 vers des centres de diffusion locaux 30. Ceux-ci comprennent une antenne réceptrice 38 recevant les signaux du satellite pour leur rediffusion par un ré-émetteur local 31 et une antenne émettrice 39.

Conformément à l'invention, les messages sonores à insérer dans les programmes diffusés localement sont convertis sous forme numérique en un site central 20, transmis aux centres locaux 30 sous forme numérique par l'intermédiaire d'un réseau de communication numérique 40 et sont, dans les différents centres locaux 30, convertis sous forme analogique pout être diffusés par les ré-émetteurs locaux aux instants voulus.

Une transmission de programmes utilisant une conversion du signal analogique sous forme numérique en un site central et une conversion du signal numérique sous forme analogique en un centre de diffusion local est déjà connue du document GB-A-2 163 628.

Le site central 20 peut être celui où l'émetteur 10 est implanté, ou en être différent. Le matériel nécessaire à la fabrication et à l'enregistremant analogique des messages, c'est-à-dire la préparation du texte, le mixage éventuel avec un fond musical, et l'enregistrement sur bande magnétique, comprend par exemple un magnétophone 21 avec un microphone 21a et un égaliseur 21b installés au site central 20.

En vue de leur acheminement dans les centres locaux concernés, les messages sont convertis sous forme numérique et stockés en mémoire d'une unité de traitement informatique du site central. A chaque message peut être associée notamment une information d'adresse identifiant le centre de diffusion local auquel il est destiné ainsi que le programme horodaté de diffusion.

Les signaux de sortie du magnétophone 21 sont échantillonnés au moyen d'un circuit d'échantillonnage 22. L'unité de traitement informatique comprend un micro-ordinateur 23 équipé d'un circuit 26 de conversion analogique/numérique, codage et compression de données numériques. Un tel circuit est connu en soi. Les données produites par ce circuit en réponse aux signaux reçus du circuit d'échantillonnage 22 sont stockés en mémoire au moyen du micro-ordinateur 23, par exemple sur disque dur. Le micro-ordinateur 23 fait fonction de serveur pour assurer la transmission des messages vers les centres de diffusion locaux via le réseau numérique 40. Celui-ci est avantageusement le réseau numérique à intégration de services (RNIS) public.

A cet effet, le micro-ordinateur 23 est raccordé au réseau 40 par l'intermédiaire d'un circuit d'interface 24 de type SO et un circuit 25 d'accès au RNIS. Les circuits 24 et 25 sont bien connus. Ils pourront être constitués par les circuits référencés "Device SO" de la société française SCII ou "PC SNET" de la société française OST.

Chaque centre de diffusion local 30 comprend un micro-ordinateur esclave 33 raccordé au réseau 40 par un circuit d'interface 34 de type SO et un circuit 35 d'accès au RNIS, les circuits 34 et 35 étant analogues aux circuits 24 et 25.

Le micro-ordinateur 33 comprend une mémoire de masse telle qu'un disque dur dans laquelle sont enregistrés les messages transmis sous forme numérique par le réseau 40. Le micro-ordinateur 33 est également équipé d'un circuit 36 propre à assurer la décompression, le décodage et la conversion numérique/analogique des messages enregistrés, c'est-à-dire un circuit réalisant les opérations inverses de celles effectuées par le circuit de conversion analogique/numérique, codage et compression du micro-ordinateur 23. Ces deux circuits 26 et 36 équipant les micro-ordinateurs 23 et 33 peuvent par exemple être constitués par des cartes de numérisation et compression de sons utilisant le procédé de compression MICDA-SB (Modulation par Impulsions et Codage Différentiel Adaptatif en Sous-Bandes) du CNET (Centre National d'Etudes des Télécommunications) ou le procédé MASCAM (WB48SBC) du CCETT utilisant les propriétés psychoacoustiques en bandes critiques.

Les signaux analogiques correspondant aux messages lus dans la mémoire de masse du micro-ordinateur 33 et convertis sous forme analogique après décompression et décodage sont transmis au ré-émetteur 31.

Le cas échéant, le ré-émetteur 31 peut détecter, dans les signaux reçus du satellite 12, d'éventuels signaux codés de synchronisation indiquant le début d'une insertion de message local. En réponse à la détection d'un tel signal de synchronisation, par exemple par décodage de sa fréquence et de sa durée, le ré-émetteur 31 produit un signal de commande, par exemple par fermeture d'un relais, qui est appliqué au micro-ordinateur 33 pour déclencher celui-ci qui est en veille et commander la lecture d'un message ou d'une séquence de messages enregistrés. Simultanément, le ré-émetteur est commuté en entrée pour permettre la diffusion des messages locaux.

En variante, la lecture d'un message en vue de sa diffusion est commandée à une heure déterminée conformément à une information de programmation associée au message, la détection de l'heure étant assurée au moyen de l'horloge interne du micro-ordinateur 33.

En fin de diffusion des messages locaux, le micro-ordinateur 33 produit un signal qui provoque à nouveau la commutation du ré-émetteur afin de relier à nouveau l'entrée de celui-ci à l'antenne réceptrice 38.

Les étapes de stockage, programmation et transmission des messages numériques via le RNIS aux différents centres de diffusion locaux et restitution des messages stockés dans les mémoires de masse des micro-ordinateurs 33 des centres de diffusion locaux sont réalisées par des programmes dont l'organisation et les ordinogrammes sont illustrés par les figures 2A à 2D.

Le programme exécuté par le micro-ordinateur serveur (ou maître) 23 comprend des modules dont l'enchaînement est illustré par la figure 2A.

Le menu principal 100 offre le choix entre des modules de studio 110, de programmation 120 et de réseau 130.

Le module studio 110 permet d'accomplir les fonctions de numérisation des messages (module 112) et de mixage et effets spéciaux (module 114).

La numérisation des messages consiste dans le déclenchement de la lecture des messages analogiques enregistrés et le stockage en mémoire de masse des messages numérisés. Le module de numérisation offre également l'accès en mémoire pour la suppression de messages devenus inutiles.

Le module de mixage et effets spéciaux permet de travailler sur les messages numérisés. Les effets spéciaux consistent par exemple dans l'introduction d'écho, l'inversion, l'amplification, la réverbération, ... Il s'agit de techniques bien connues en elles-mêmes.

Le module programmation 120 permet la création, la modification, la duplication et la suppression de fiches de programmation par un opérateur. Une fiche correspond à une programmation pour une plage horaire d'un jour donné pour un centre de diffusion local et contient la liste des messages à diffuser avec le jour et la plage horaire de diffusion.

Le module réseau 130 assume notamment la fonction de transmission de programmation vers les centres de diffusion locaux. Cette transmission est effectuée de façon automatique, chaque nuit et pour chaque centre de diffusion local.

Comme le montre la figure 2B, la transmission de programmation comprend les étapes suivantes :
- création puis envoi d'un fichier "programmation" contenant les fiches de programmation pour la journée suivante, et d'un fichier "liste des messages nécessaires" contenant la liste des messages nécessaires pour assurer la programmation prévue,
- réception d'un fichier "messages manquants" créé par le centre de diffusion local et contenant la liste des messages nécessaires pour assurer la programmation voulue, mais non disponibles dans la mémoire du micro-ordinateur esclave du centre de diffusion local, et d'un fichier "historique" créé par le centre de diffusion local et contenant la liste des messages effectivement diffusés lors de la journée passée et l'heure de leur diffusion,
- transfert des messages manquants sous forme numérique pour stockage en mémoire du micro-ordinateur esclave, et
- mise à jour du fichier "historique" des messages en vue notamment d'une facturation en fonction du nombre et de l'heure de diffusion.

La figure 2C montre l'enchaînement des modules du programme exécuté par le micro-ordinateur esclave 33 de chaque centre de diffusion local.

Le programme est en attente dans une boucle 150 et passe au module réseau 160 ou diffusion 170 lorsque ces modules sont appelés.

Le module réseau 160 assure notamment la réception de la programmation. Cette réception se déroule suivant les étapes suivantes (montrées sur la figure 2B en concordance avec les étapes de transmission de programmation) :
- réception des fichiers "programmation" et "liste des messages nécessaires",
- création du fichier "messages manquants",
- suppression des messages inutiles en mémoire de masse par comparaison entre les messages stockés et la programmation,
- envoi au site central du fichier "messages manquants" et du fichier "historique" pour le jour écoulé (le fichier "historique" étant remis à jour après chaque diffusion de message),
- réception des messages manquants et stockage dans la mémoire de masse du micro-ordinateur 33, et
- tri des fiches de programmation contenues dans la programmation reçue, afin de les ordonner par ordre chronologique, le programme se positionnant sur la première fiche future.

Le module diffusion 170 est appelé lorsqu'il ne reste qu'un temps prédéterminé T avant l'heure de diffusion prévue pour le premier message de la première fiche, ceci étant détecté par scrutation d'une horloge interne au centre de diffusion local.

La diffusion des messages comprend les étapes suivantes (figure 2D) :
- chargement des messages sélectionnés, c'est-à-dire ceux figurant sur la première fiche de programmation (le chargement est effectué par lecture en mémoire de masse et transfert en mémoire vive du micro-ordinateur des messages à diffuser),
- détection de l'instant de diffusion par scrutation de l'horloge interne,
- diffusion des messages, par commutation du ré-émetteur sur la sortie de la carte 36 et transmission à celui-ci des messages à diffuser,
- mise à jour du fichier "historique", et
- positionnement sur la fiche ce programmation suivante.

Dans le cas où la diffusion est déclenchée par un signal de synchronisation transmis par satellite, l'instant de diffusion est déterminé par détection de la réception de ce signal, et non pas par scrutation de l'horloge interne.

Les fonctions décrites ci-avant sont celles spécifiquement liées à la fabrication, au stockage, au transfert et à la diffusion des messages.

Les moyens disponibles pourront être mis à profit pour assumer d'autres fonctions comme, par exemple, la télésurveillance et la télé-maintenance des centres de diffusion locaux.

Le procédé décrit ci-avant est remarquable en ce qu'il permet l'insertion de messages locaux dans un programme de radio-diffusion général par des moyens automatiques au niveau de chaque centre de diffusion local. Ceci est permis grâce au réseau numérique 40 qui permet un téléchargement des messages numérisés. Le téléchargement pourra être réalisé par exemple la nuit, à un coût minimum. On notera que les moyens décrits pourraient permettre une diffusion en temps réel, dans la mesure où le réseau 40 assure un débit suffisant.

En outre, la numérisation des messages sonores, non seulement autorise un acheminement de ceux-ci aux centres locaux aux moindres coûts, en utilisant un réseau tel que le RNIS, mais de plus permet une restitution d'un son de haute qualité.

Le réseau peut servir aussi au téléchargement de programmes utilisés par les micro-ordinateurs des centres de diffusion locaux, ainsi qu'à la maintenance et aux modifications éventuelles de ces programmes.

Par ailleurs, une réinitialisation complète des disques durs des micro-ordinateurs des centres de diffusion locaux peut être effectuée périodiquement pour éviter les sectorisations trop importantes de ces disques.

Bien entendu, par souci de sécurité, les transmissions entre le site central et un centre de diffusion local peuvent n'être autorisées qu'après double identification. Une première identification est effectuée dès que le site central appelle le centre de diffusion local puisque ce dernier peut identifier l'appellant sur le RNIS. Une deuxième identification peut ensuite être effectuée par rappel du site central par le centre de diffusion local avec envoi d'un code d'identification que le site central aura généré aléatoirement et envoyé préalablement au centre de diffusion local.

On notera encore que, bien que l'on ait envisagé une retransmisison du programme général de radio-diffusion par satellite, l'application décrite peut fonctionner de façon similaire dans le cas d'une retransmission par voie hertzienne directe entre l'émetteur central et les ré-émetteurs locaux.

Comme déjà indiqué, l'application décrite ci-avant a été donnée à titre d'exemple d'utilisation du procédé conforme à l'invention.

Ainsi, le procédé pourra être mis en oeuvre non pas pour insérer des messages dans un programme radio-diffusé par un ré-émetteur local, mais, par exemple, pour insérer des messages dans un programme diffusé en un lieu tel qu'un lieu public, un lieu de travail, un centre commercial ...

## Revendications

1. Procédé pour l'insertion de messages sonores à des instants déterminés dans un programme diffusé localement, comprenant les étapes suivantes :
- conversion sous forme numérique, en un site central, d'un message sonore devant être inséré à un instant déterminé dans un programme diffusé par un centre de diffusion local,
- stockage sous forme numérique, au niveau du site central, des messages à transmettre,
- transmission du message sous forme numérique en utilisant un réseau de communication numérique entre le site central et le centre de diffusion local,
- stockage sous forme numérique, au niveau du centre de diffusion local, du message reçu, et
- conversion sous forme analogique, au centre de diffusion local, à l'instant déterminé, du message reçu et insertion du message dans le programme diffusé localement.

2. Procédé selon la revendication 1, caractérisé en ce qu'il comprend en outre, au centre de diffusion local, une étape de détection d'un signal de synchronisation pour commander la lecture, la conversion sous forme analogique et l'insertion du message à l'instant déterminé par le signal de synchronisation.

3. Procédé selon l'une quelconque des revendications 1 à 2, caractérisé en ce que, au centre de diffusion local, le message est transmis à un ré-émetteur pour être inséré dans un programme radio-diffusé transmis au ré-émetteur depuis un émetteur central.

4. Procédé selon l'une quelconque des revendications 1 à 3, caractérisé en ce que l'insertion d'un message est commandée en réponse à la détection d'un signal de synchronisation contenu dans les signaux reçus par le ré-émetteur.

5. Procédé selon l'une quelconque des revendications 1 à 4, caractérisé en ce que, pour un centre de diffusion local donné, à chaque message est associée une information relative à la plage horaire et au jour de diffusion.

## Patentansprüche

1. Verfahren zum Einfügen von Tonmeldungen zu bestimmten Zeitpunkten in eine Lokalfunksendung mit den folgenden Schritten:
- Umwandeln einer zu einem bestimmten Zeitpunkt in eine von einer Lokalfunksendezentrale zu verbreitende Sendung einzufügenden Tonmeldung in Digitalform in einer Zentralstelle,
- Speichern der zu übertragenden Meldungen in Digitalform in der Zentralstelle,
- Übertragen der Meldung in Digitalform mittels eines digitalen Kommunikationsnetzes zwischen der Zentralstelle und der Lokalfunksendezentrale,
- Speichern der empfangenen Meldung bei der Lokalfunksendezentrale in Digitalform, und
- Umwandeln der empfangenen Meldung in Analogform bei der Lokalfunksendezentrale zu dem bestimmten Zeitpunkt und Einfügen der Meldung in die Lokalfunksendung.

2. Verfahren nach Anspruch 1, gekennzeichnet durch einen weiteren Schritt des Erfassens eines Synchronisierungssignals bei der Lokalfunksendezentrale, um das Lesen, das Umwandeln in Analogform und das Einfügen der Meldung zu dem durch das Synchronisierungssignal bestimmten Zeitpunkt auszulösen.

3. Verfahren nach einem der Ansprüche 1 bis 2, dadurch gekennzeichnet, daß bei der Lokalfunksendezentrale die Meldung an einen Nebensender übermittelt wird, um in eine Sendung eingefügt zu werden, die von einem Zentralsender an den Nebensender ausgestrahlt wird.

4. Verfahren nach einem der Ansprüche 1 bis 3, dadurch gekennzeichnet, daß das Einfügen einer Meldung ausgelöst wird als Reaktion auf die Erfassung eines in den vom Nebensender empfangenen Signalen enthaltenen Synchronisierungssignals.

5. Verfahren nach einem der Ansprüche 1 bis 4, dadurch gekennzeichnet, daß für eine gegebene Lokalfunksendezentrale jeder Meldung eine auf die Tageszeit und den Sendetag bezogene Information zugeordnet ist.

## Claims

1. Process for inserting audio messages at predetermined instants in a locally broadcast program, comprising the following steps:
- converting into digital form, at a central station, one audio message to be inserted at a predetermined instant in a program broadcast by a local broadcasting center,
- storing in digital form, at said central station, messages to be transmitted,
- transmitting the message in digital form using a digital communications network between said central station and the local broadcasting center,
- storing in digital form, at said local broadcasting center, the message received, and
- converting into analog form, at the local broadcasting center, at the predetermined instant, the message received, and inserting the message into said locally broadcast program.

2. Process according to claim 1, characterized in that it further comprises the step of detecting, at the local broadcasting center, a synchronisation signal to control a readout, conversion into analog form and insertion of the message at the predetermined instant signalled by the synchronisation signal.

3. Process according to any one of claims 1 to 2, characterized in that, at the local broadcasting center, the message is sent to a repeater to be inserted into a radio broadcast program transmitted to said repeater from a central transmitter.

4. Process according to any one of claims 1 to 3, characterized in that the insertion of a message is initiated in response to the detection of a synchronisation signal contained in signals received by the repeater.

5. Process according to any one of claims 1 to 4, characterized in that, for a given local broadcasting station, each message has associated therewith information relative to a time slot and date of broadcast.
